# DEMANDE DE BREVET EUROPEEN

(11) **EP 1 527 799 A2**
(43) Date de publication de la demande: **04.05.2005**
(21) Numéro de dépôt: 04292550.3
(22) Date de dépôt: 27.10.2004
(51) Int. Cl.: A62B 1/04

(54) **Dispositif d'ancrage de sécurité permanent à fixation sécurisée**

(30) Priorité: 29.10.2003 FR 0312658
(71) Demandeur: G. Participations, 44150 Ancenis (FR)
(72) Inventeur: Goubaud, Michel, 44150 Saint Herblon (FR)
(74) Mandataire: Laget, Jean-Loup

(57) **Abrégé**

L'invention concerne un dispositif d'ancrage (1) de sécurité permanent, du type fixé sur une structure portante de toiture par une patte (2) de fixation équipée d'un axe (3) traversant ladite structure portante, ladite patte (2) constituant, de préférence, un ensemble monobloc avec le corps (4) du dispositif d'ancrage.

Ce dispositif d'ancrage (1) de sécurité permanent est caractérisé en ce que l'axe (3) traversant est raccordé à la patte (2) de fixation par une liaison indémontable.

Application : ancrage de sécurité.

## Description

La présente invention concerne un dispositif d'ancrage de sécurité permanent, du type fixé sur une structure portante de toiture par une patte de fixation équipée d'un axe traversant ladite structure portante, ladite patte constituant, de préférence, un ensemble monobloc avec le corps du dispositif d'ancrage.

Les dispositifs d'ancrage de sécurité, du type mentionné ci-dessus, sont bien connus à ceux versés dans cet art. Ces dispositifs sont destinés à venir se fixer sur un élément de charpente, tel que chevron, et non à travers un mur comme l'illustre le brevet EP-A-0.839.975. Un exemple de réalisation pertinent d'un tel dispositif d'ancrage, encore appelé crochet de sécurité, est notamment décrit dans le brevet FR-A-2.756.027.

Ces dispositifs d'ancrage de sécurité sont destinés à être placés sur une toiture inclinée pour permettre la pose de dispositif de sécurité permettant à un intervenant en toiture de travailler en toute sécurité. En effet, le travail sur toiture, en particulier lorsque la toiture présente une pente raide, a toujours posé des problèmes en matière de sécurité, que ce soit pour la confection de ladite toiture ou pour sa réfection. Les normes de sécurité imposent aujourd'hui de disposer d'échafaudages ou de plates-formes ou d'échelles ou de harnais de sécurité permettant à l'intervenant en toiture de travailler en toute sécurité sans risque de chute et sans risque d'endommagement de la toiture elle-même.

Des dispositifs d'ancrage, réalisés de préférence sous forme d'un élément d'une seule pièce, ont donc été développés de manière à pouvoir être installés à demeure sur les structures portantes de toiture pour permettre, à tout moment, de venir y fixer un dispositif de sécurité. De tels dispositifs d'ancrage de sécurité, destinés à être installés à demeure sur la structure portante de toiture, sont appelés dispositifs d'ancrage de sécurité permanents. Un exemple d'un tel dispositif d'ancrage est décrit dans la demande internationale WO 03/091511. On constate dans ce document, qui décrit un dispositif de sécurité destiné à s'adapter sur un toit, que la fixation du crochet est obtenue par l'intermédiaire d'une plaque enfilée sur ledit crochet, cette plaque étant ensuite clouée à un élément de la construction. La liaison entre patte de fixation et crochet n'est pas une liaison indémontable. En outre, à aucun moment, il n'est prévu d'axe destiné à traverser l'élément de structure.

On connaît également, à travers le modèle d'utilité allemand DE-U-7617402, un dispositif d'ancrage dans lequel un axe, qui n'est pas représenté comme traversant l'élément de structure de charpente, permet la fixation d'un dispositif d'ancrage à l'élément de charpente. Cet axe est relié au reste du dispositif par une chaîne. Toutefois, du fait de l'absence d'un axe traversant, la fixation du dispositif à l'élément de charpente n'offre pas une résistance mécanique suffisante.

En conclusion et au regard de ce qui précède, aucun des dispositifs d'ancrage mentionnés ci-dessus ne présente une sécurité et une résistance mécanique suffisantes pour permettre une utilisation de tels dispositifs d'ancrage en tant que dispositif d'ancrage de sécurité permanent. En effet, aujourd'hui, dans le cas d'une réfection, les opérateurs s'interrogent sur la solidité de la fixation du dispositif d'ancrage permanent équipant la structure portante de la toiture. En conséquence, ils préfèrent parfois ne pas utiliser de tels dispositifs d'ancrages n'étant pas sûrs de la fixation qui a été opérée.

Un but de la présente invention est donc de proposer un dispositif d'ancrage de sécurité dont la conception permet de garantir la fixation de ce dispositif d'ancrage à la structure portante.

A cet effet, l'invention a pour objet un dispositif d'ancrage de sécurité permanent, du type fixé sur une structure portante de toiture par une patte de fixation équipée d'un axe traversant ladite structure portante, ladite patte constituant, de préférence, un ensemble monobloc avec le corps du dispositif d'ancrage, caractérisé en ce que l'axe traversant est raccordé à la patte de fixation par une liaison indémontable.

Grâce à la liaison indémontable entre axe traversant et patte de fixation, on garantit à l'opérateur que la seule fixation possible a été utilisée. Cette liaison indémontable maintient en permanence l'axe dans une position dans laquelle il traverse la patte de fixation. En outre, la liaison est conçue pour permettre un masquage de l'extrémité de l'axe positionnée côté patte.

Selon une forme de réalisation préférée de l'invention, l'axe est raccordé à la patte de fixation par l'intermédiaire d'un fourreau enfilé sur ladite patte, patte et faces latérales du fourreau étant munies de perçages à travers lesquels est introduit l'axe traversant avant déformation du fourreau de manière à empêcher toute extraction de l'axe desdits perçages.

Selon une autre forme de réalisation préférée de l'invention, l'axe traversant la structure portante est un axe fileté immobilisé à travers ladite structure portante par un organe de fixation comprenant au moins deux parties de serrage séparables au-delà d'un couple de serrage prédéterminé pour ne laisser qu'une partie de serrage sur ledit axe traversant.

Grâce à la conception de l'organe de fixation, on garantit en outre le fait qu'un couple de serrage d'une valeur au moins égale à une valeur prédéterminée a été exercé.

Dans un mode de réalisation particulier de l'invention, la partie de serrage demeurant sur l'axe traversant est exempte de prise de manière à constituer un organe de fixation indesserrable. Ainsi, l'ensemble formé du dispositif, de la patte de fixation du dispositif, de l'axe traversant et de son organe de fixation sur la structure de la construction constitue un tout indissociable.

Grâce à cette conception, l'ensemble devient un ensemble indémontable qui permet de garantir que le montage du dispositif d'ancrage qui a été effectué est un montage conforme à la réglementation. En effet, les liaisons patte de fixation / axe et axe / élément de structure sont protégées et rendues parfaitement sûres. En outre, le dispositif d'ancrage est ainsi fixé à la structure portante uniquement par l'axe traversant à l'exclusion de tout autre type d'organe de fixation (clou, vis, étrier, serre-joint).

L'invention sera bien comprise à la lecture de la description suivante d'exemples de réalisation, en référence aux dessins annexés dans lesquels :
la figure 1 représente une vue en perspective d'un dispositif d'ancrage de sécurité en position éclatée des éléments le constituant ;
la figure 2 représente une vue en perspective du dispositif d'ancrage de la figure 1 en position assemblée des éléments le constituant ;
la figure 3 représente une vue de dessus d'un dispositif d'ancrage de sécurité dans une position fixée à une poutre de structure portante avant exercice du couple de serrage ;
la figure 4 représente une vue de dessus du dispositif d'ancrage de la figure 3 après séparation de la partie séparable de l'écrou ;
la figure 5 représente une vue en perspective d'un autre mode de réalisation d'un dispositif d'ancrage conforme à l'invention et
la figure 6 représente une vue de dessus du dispositif d'ancrage de la figure 5 à l'état fixé à une structure portante avant exercice d'un couple de serrage.

Comme mentionné ci-dessus, le dispositif d'ancrage 1 de sécurité permanent, objet de l'invention, est destiné à être fixé sur une structure 13 portante de toiture par une patte 2 de fixation, formant de préférence un ensemble monobloc avec le corps 4 du dispositif d'ancrage. Corps 4 et patte 2 de fixation peuvent toutefois affecter un grand nombre de formes. La patte 2 peut ainsi être soudée au corps 4, vissée au corps 4, réalisée par pliage du corps 4 ou autre. Dans les exemples représentés aux figures 1 à 4, le dispositif d'ancrage permanent, encore appelé crochet de sécurité, est constitué d'un corps 4 allongé, muni d'une patte 2 destinée à venir s'appliquer par friction sur l'une des faces de l'élément de charpente auquel le dispositif d'ancrage 1 est assujetti par l'axe 3 traversant ledit élément de charpente. L'axe 3 traversant traverse la patte 2 avant de traverser la structure 3 portante. Ce dispositif d'ancrage 1 comporte encore un berceau formant crochet disposé à, ou au voisinage de, l'une des extrémités du corps 4 du dispositif d'ancrage 1 et solidarisé à ce dernier. Ce berceau est ouvert vers l'extrémité libre dudit corps, en particulier pour la réception d'un dispositif de sécurité à suspendre. Enfin, l'extrémité opposée dudit corps 4 est équipée d'une patte de fixation, représentée en 2 aux figures, cette patte pouvant être obtenue par pliage du corps 2 ou par fixation notamment par soudure d'un élément rapporté.

Cette patte 2 de fixation, qui forme de préférence un ensemble monobloc avec le corps 4 du dispositif d'ancrage, est destinée généralement à s'appliquer par friction sur une face, généralement latérale, de l'élément de charpente. Ce maintien en applique contre une face de l'élément de charpente s'effectue au moyen d'au moins un organe de serrage traversant, par ladite patte 2 de fixation, l'élément de charpente. Cet élément de serrage traversant est constitué d'un axe 3 traversant. Cet axe 3 peut être fileté ou lisse. De manière caractéristique à l'invention, cet axe 3 traversant est raccordé à la patte 2 de fixation par une liaison indémontable. Ainsi, dans les exemples représentés, indépendamment du reste de la construction du corps 4 du dispositif d'ancrage, l'axe 3 est raccordé à la patte 2 de fixation par l'intermédiaire d'un fourreau 5 enfilé sur ladite patte 2. Patte 2 et faces latérales du fourreau 5 sont munies de perçages 6, 7 à travers lesquels est introduit l'axe 3 traversant avant déformation du fourreau 5 de manière à empêcher toute extraction de l'axe, desdits perçages 6, 7. Ainsi, à l'état solidarisé à la patte 2, une extrémité de l'axe 3 est masquée par la patte 2, en particulier par le fourreau 5 équipant la patte 2, de manière à être rendue inaccessible à un démontage. De manière équivalente, l'axe 3 aurait pu être soudé à la patte 2 de fixation ou solidarisé à cette dernière par tout autre moyen de fixation.

Pour renforcer la solidité du montage, l'une des faces latérales du fourreau 5, opposée à celle servant d'introduction de l'axe 3, peut être munie de crampons 8 venant en prise avec la structure 13 portante de toiture, lors de l'immobilisation par serrage de l'axe 3 traversant ladite structure portante. Cette immobilisation par serrage de l'axe 3 est obtenue par l'intermédiaire d'un organe 9 de fixation approprié. Ainsi, l'axe 3 traversant la structure portante est un axe fileté immobilisé à travers ladite structure portante par un organe 9 de fixation de type écrou comprenant au moins deux parties 10, 11 de serrage séparables au-delà d'un couple de serrage prédéterminé pour ne laisser qu'une partie 11 de serrage sur ledit axe 3 traversant. La partie 11 de serrage demeurant sur l'axe 3 traversant est exempte de prise de manière à constituer un organe 9 de fixation indesserrable. A l'inverse, la partie 10 de serrage destinée à être séparée est munie de moyens de prise permettant le serrage de l'ensemble de l'organe 9 de fixation sur l'axe 3. La partie 11 de serrage exempte de prise et destinée à être maintenue sur l'axe 3 traversant affecte une forme cylindro-conique ou cylindro-tronconique. C'est cette forme spécifique qui empêche tout opérateur d'exercer un couple de desserrage sur cette partie 11 de serrage. Cette partie 11 de serrage exempte de prise est encore munie d'une rondelle à crampons 12 dont les pointes des crampons s'enfoncent dans la structure 13 portante de toiture au cours du serrage de la partie 10 de serrage séparable. De préférence, cette partie 11 de serrage exempte de prise est munie, au voisinage de son extrémité libre, d'un épaulement circulaire sur lequel est enfilée la rondelle à crampons 12 avant déformation dudit épaulement de manière à assurer une liaison indémontable entre rondelle à crampons 12 et partie 11 de serrage.

La partie 10 de serrage démontable de l'organe 9 de fixation comporte quant à elle un trou cylindrique pour le passage de l'axe 3 traversant et un pourtour extérieur de forme polygonale, de préférence de forme hexagonale, pour constituer un moyen de prise de l'organe 9 de fixation. Dans les exemples représentés, les parties 10 et 11 de serrage séparables de l'organe 9 de fixation sont reliées l'une à l'autre par la petite base de la partie du cône formé par la partie 11 de serrage de manière à former, dans la zone de liaison une zone de moindre résistance susceptible de se rompre totalement lorsque le couple de serrage exercé sur la partie 10 est supérieur à une valeur prédéterminée. Ces parties 10 et 11 sont reliées l'une à l'autre par une liaison rigide, telle que soudure ou autre. Bien évidemment, d'autres modes de liaison entre ces parties 10 et 11 peuvent être envisagées sous réserve que cette liaison soit rompue au-delà de l'exercice d'un couple de serrage prédéterminé.

Grâce à la combinaison et à la coopération de l'axe 3 traversant raccordé par une liaison indémontable au dispositif d'ancrage 1 et à l'utilisation d'un organe de fixation indesserrable, il devient impossible, une fois le dispositif d'ancrage fixé à la structure portante de toiture, de démonter l'ensemble. On note par ailleurs que l'axe 3, une fois serré sur la structure portante, est masqué à l'intérieur du fourreau 5 et n'est en aucun cas accessible à un opérateur. L'épaisseur de la face latérale du fourreau 5 servant de face d'introduction de l'axe 3 est donc choisie suffisante pour masquer entièrement la tête 3 de l'axe traversant. Les trous cylindriques, ménagés à l'intérieur des parties 10 et 11 de serrage de l'écrou 9, sont, pour la partie 10 séparable, lisses et, pour la partie 11 non séparable, taraudés. Il est également possible de ne disposer que d'un seul trou cylindrique taraudé au niveau de la partie 11 de serrage destinée à rester à demeure sur l'axe 3 traversant.

Comme mentionné ci-dessus, le montage d'un tel dispositif d'ancrage est extrêmement simple. Il suffit dans un premier temps d'introduire l'axe 3 traversant à travers une structure 13 portante quelconque puis de visser, sur la portion de l'axe 3 faisant saillie de la structure 13, l'organe 9 de fixation sur ledit axe 3 jusqu'à exercice d'un couple de serrage générant une séparation des parties 10 et 11 de l'organe 9 de fixation. La partie 10 est alors éliminée comme l'illustre le passage de la figure 3 à la figure 4, la partie 11 de serrage restant en place de manière permanente. Il est alors impossible de démonter un tel ensemble. Un opérateur devant agir sur une toiture équipée d'un tel dispositif d'ancrage pourra alors être garanti du montage de ce dispositif d'ancrage et l'utiliser sans appréhension pour permettre la fixation de dispositifs de sécurité tels que harnais, échelle ou autre.

## Revendications

1. Dispositif d'ancrage (1) de sécurité permanent, du type fixé sur une structure (13) portante de toiture par une patte (2) de fixation équipée d'un axe (3) traversant ladite structure (13) portante, ladite patte (2) constituant, de préférence, un ensemble monobloc avec le corps (4) du dispositif d'ancrage,
**caractérisé en ce que** l'axe (3) traversant est raccordé à la patte (2) de fixation par une liaison indémontable.

2. Dispositif d'ancrage (1) de sécurité permanent selon la revendication 1,
**caractérisé en ce que** l'axe (3) traversant la structure portante est un axe fileté immobilisé à travers ladite structure portante par un organe (9) de fixation comprenant au moins deux parties (10, 11) de serrage séparables au-delà d'un couple de serrage prédéterminé pour ne laisser qu'une partie (11) de serrage sur ledit axe (3) traversant.

3. Dispositif d'ancrage (1) de sécurité permanent selon la revendication 2,
**caractérisé en ce que** la partie (11) de serrage demeurant sur l'axe (3) traversant est exempte de prise de manière à constituer un organe (9) de fixation indesserrable.

4. Dispositif d'ancrage (1) de sécurité permanent selon la revendication 3,
**caractérisé en ce que** la partie (11) de serrage exempte de prise et destinée à être maintenue sur l'axe (3) traversant affecte une forme cylindro-conique ou cylindro-tronconique.

5. Dispositif d'ancrage (1) de sécurité permanent selon la revendication 3,
**caractérisé en ce que** la partie (11) de serrage exempte de prise est munie d'une rondelle à crampons (12) dont les pointes des crampons s'enfoncent dans la structure (13) portante de toiture au cours du serrage de la partie (11) de serrage séparable.

6. Dispositif d'ancrage (1) de sécurité permanent selon la revendication 5,
**caractérisé en ce que** la partie (11) de serrage exempte de prise est munie, au voisinage de son extrémité libre, d'un épaulement circulaire sur lequel est enfilée la rondelle crampons (12) avant déformation dudit épaulement de manière à assurer une liaison indémontable entre rondelle à crampons (12) et partie (11) de serrage.

7. Dispositif d'ancrage (1) de sécurité permanent selon la revendication 1,
**caractérisé en ce que** l'axe (3) est raccordé à la patte (2) de fixation par l'intermédiaire d'un fourreau (5) enfilé sur ladite patte (2), patte (2) et faces latérales du fourreau (5) étant munies de perçages (6, 7) à travers lesquels est introduit l'axe (3) traversant avant déformation du fourreau (5) de manière à empêcher toute extraction de l'axe desdits perçages (6, 7).

8. Dispositif d'ancrage (1) de sécurité permanent selon la revendication 7,
**caractérisé en ce que** l'une des faces latérales du fourreau (5), opposée à celle servant d'introduction de l'axe (3), est munie de crampons (8) venant en prise avec la structure (13) portante de toiture, lors de l'immobilisation par serrage de l'axe (3) traversant ladite structure (13) portante.

9. Dispositif d'ancrage (1) de sécurité permanent selon l'une des revendications 1 à 8,
**caractérisé en ce qu'**il est fixé à la structure portante uniquement par un axe (3) traversant à l'exclusion de tout autre type d'organe de fixation, tel que clou, étrier.
